# EUROPÄISCHE PATENTSCHRIFT

(11) **EP 0 787 647 B1**
(45) Veröffentlichungstag und Bekanntmachung des Hinweises auf die Patenterteilung: **04.04.2001**
(21) Anmeldenummer: 96120877.4
(22) Anmeldetag: 24.12.1996
(51) Int. Cl.: B63H 1/10, B63H 23/30

(54) **Vorrichtung zur Getriebegeräuschminderung eines Schiffspropellers**
Device to reduce the sound emanating from the gear system of a ship propeller
Dispositif pour réduire le bruit d'un système d'engrenages d'une hélice marine

(30) Priorität: 31.01.1996 DE 19603484
(43) Veröffentlichungstag der Anmeldung: 06.08.1997
(73) Patentinhaber: Voith Hydro GmbH, 89522 Heidenheim (DE)
(72) Erfinder: Metzger, Walter, 89168 Niederstotzingen (DE)
(74) Vertreter: Dr. Weitzel & Partner

(56) Entgegenhaltungen:
- CH-A- 208 603
- DE-U- 9 214 767
- GB-A- 2 146 392

## Beschreibung

Die vorliegende Erfindung betrifft Rotor-Getriebe-Kombination mit einer Vorrichtung zur Getriebegeräuschminderung eines Schiffspropellers, insbesondere eines Voith-Schneider-Propellers, mit einem über eine Rotorwelle und ein aus mindestens einem An- und Abtriebsrad bestehendes gleichförmig untersetzendes Schraub- oder Rädergetriebe angetriebenen Rotor.

Bei derartigen Schiffspropellern wird in der Regel zumindest ein Teil des notwendigen Untersetzungsgetriebes beispielsweise als Winkelgetriebe in die Propellerbaugruppe integriert. U. a. um Bauraum zu sparen, sitzt das Abtriebsrad des Getriebes direkt auf der den Rotor mit seinem Propellerflügeln tragenden Rotorwelle im Gehäuse der Propellerbaugruppe gelagert. Die Propellerbaugruppe selbst sitzt meist elastisch eingebettet im Schiffsbrunnen. Eine solche Anordnung ist bekannt aus GB 2 146 392.

Die Schiffspropeller erzeugen ein Antriebsgeräusch, das bei einigen Spezialschiffen besonders unerwünscht ist. Dieses Antriebsgeräusch wird u. a. durch das Untersetzungsgetriebe hervorgerufen. Die Ursachen hierfür sind zum einen durch die Herstellung und Montage der Getriebeteile und zum anderen durch die Betriebsbelastung bedingt.

Bei der Herstellung ergeben sich Radkörper- und Verzahnungsabweichungen und bei der Montage entstehen Achslagenabweichungen. Durch die über den Propeller in das Schiff einzuleitenden Schubkräfte verformen sich Rotor- und Getriebeteile elastisch, wodurch konstruktionsbedingt, wenn auch minimal, der Verzahnungseingriff beeinflußt wird. Die sich überlagernden Abweichungen bewirken ein Laufgeräusch, das durch seinen relativ hohen Pegel zum einen im Schiffsfundament und zum anderen im Wasser wahrnehmbar ist.

Durch die bekannte elastische Einbettung des kompletten Schiffspropellers im Schiffsbrunnen wird die Körperschallübertragung zwischen der Propellerbaugruppe und dem Schiffsfundament erheblich reduziert oder unterbunden. Allerdings werden die vom Schraub- und/oder Rädergetriebe erzeugten Vibrationen über die aus dem Schiffsbrunnen nach unten herausragenden Rotorteile und Propellerflügel nahezu in voller Intensität in das Wasser abgegeben.

Der vorliegenden Erfindung liegt daher das Problem zugrunde, einen Schiffspropeller dahingehend zu verändern, die Schallemission des Schiffspropeller integrierten Schraub- und/oder Rädergetriebes zu minimieren und die Einleitung von Körperschall in das den Propeller umgebende Wasser zumindest weitgehend zu verhindern. Ferner sollen die aus dem Bereich des Standes der Technik bekannten Nachteile vermieden werden.

Das Problem wird gelöst, durch die kennzeichnenden den Merkmale des Ansprüchs 1 dadurch ist das Abtriebsrad des Schraub- und/oder Rädergetriebes mit der Rotorwelle nicht starr, sondern mittels einer drehelastischen und raumbeweglichen Kupplung verbunden ist. Dabei sind als erste Alternative sowohl das Getriebe mit seinem die Getrieberäder lagernden Getriebegehäuse als auch die Lagerung des Rotors in seinem Rotorwellengehäuse als eine separate Einheit ausgebildet. Das das Getriebegehäuse elastisch lagernde Rotorwellengehäuse ist starr im Schiffsboden angeordnet. Als zweite Alternative ist - unter Verwendung der drehelastischen und raumbeweglichen Kupplung zwischen Abtriebsrad und Rotorwelle - das Getriebe mit separat gelagerten Getrieberädern zusammen mit einer separat gelagerten Rotorwelle in einem gemeinsamen Kombigehäuse angeordnet. Das Kombigehäuse selbst ist elastisch im Schiffsboden gelagert.

Die drehelastische Kupplung verbindet das Abtriebsrad mit der Rotorwelle unter Zwischenschaltung von verformungsfähigen Elementen, die beispielsweise aus Metall, Kunststoff oder Gummi sind. Durch die Elastizität dieser Elemente ist das Abtriebsrad längs-, quer- und winkelbeweglich mit der Rotorwelle gekuppelt. Auf diese Weise kann sich die Achslage der separat gelagerten Rotorwelle unter der Antriebsbelastung im Rahmen ihrer Lager- und Wellenelastizität im Kupplungsbereich verändern, ohne daß dadurch Eingriffsfehler im Schraub- und/oder Rädergetriebe mit seinem getrennt von der Rotorwelle gelagerten Abtriebsrad entstehen. Die Schubkräfte des Propellers werden ausschließlich von der Rotorwellenlagerung aufgenommen.

Folglich ist es möglich ein Getriebe zu wählen, dessen Räder in einer höheren Qualitätsklasse liegen. Beispielsweise können anstelle eines Kegelradgetriebes Schnecken- oder Stirnradgetriebe eingesetzt werden. Geringere Achsabstands- und Verzahnungstoleranzen führen direkt zu einer besseren Getriebelaufruhe. Folglich verringert sich bei dem Getriebe die Schallemission.

Zusätzlich behindern die elastischen Elemente der Kupplung, abhängig von ihrer Materialdämpfung und Konstruktion, eine Körperschallübertragung vom Abtriebsrad auf die Rotorwelle. Der Rotor transportiert weniger Körperschall in das ihn umgebende Wasser.

Beispielsweise sind zwischen den starren Kupplungselementen des Abtriebsrades und der Rotorwelle nichtmetallische, elastische Zwischenelemente angeordnet. Dabei sind die starren Kupplungselemente als Teile des Abtriebsrades und der Rotorwelle ausgebildet.

Zur Kupplung von Abtriebsrad und Rotorwelle sind in der Rotorwelle koaxial zu deren Rotationsachse Kuppelbolzen angeordnet, die in annähernd hülsenförmige, elastische, im Abtriebsrad eingelassene Zwischenelemente eingreifen. Die Zwischenelemente können dazu beispielsweise als Gummielemente im Abtriebsrad einvulkanisiert sein.

Zur separaten Lagerung ist das Abtriebsrad im Getriebe- oder Kombigehäuse zur Aufnahme der Radialkräfte in einem Zylinderrollenlager und zur Aufnahme der Axialkräfte und Momente in einem Axiallager gelagert, wobei der Durchmesser des Axiallagers mindestens im Bereich des Verzahnungsdurchmessers des Abtriebsrades liegt. Um eine geringe Bauhöhe des Getriebes zu erzielen, kann das Axiallager bezüglich des Durchmessers beispielsweise außerhalb des Verzahnungsbereiches angeordnet werden.

Ebenso ist die Rotorwelle im Rotorwellen- oder Kombigehäuse zur Aufnahme der Radialkräfte in einem Zylinderrollenlager und zur Aufnahme der Axialkräfte und Momente in einem Axiallager gelagert. Auch hier ist der Durchmesser des Axiallagers größer als der Durchmesser des Radiallagers.

Weitere Einzelheiten der Erfindung ergeben sich aus den nachfolgend beschriebenen und schematisch dargestellten Ausführungsbeispielen.
- Figur 1:: Vorrichtung mit getrennten Gehäusen für das Getriebe und die Rotorwellenlagerung,
- Figur 2:: Vorrichtung mit gemeinsamem Gehäuse für das Getriebe und die Rotorwellenlagerung.

Die Figuren zeigen zwei schematisierte Seitenansichten von zwei unterschiedlichen Voith-Schneider-Propellern. Beide Seitenansichten enthalten einen Teilschnitt, über den ein Teil des Getriebes und der Rotorwelle sichtbar ist.

Der dargestellte Schiffspropeller umfaßt zwei größere Funktionseinheiten. Zum einen ist es die Rotorgruppe und zum anderen die Getriebegruppe. die Rotorgruppe besteht aus einem Rotor (12), der über seine Rotorwelle (11) in einem Rotorwellengehäuse (10) axial und radial gelagert ist. Im unteren Teil des Rotors (12) sind die Propellerflügel (13) mit ihrem Flügelverstellmechanismus gelagert. Das Rotorwellengehäuse (10) sitzt starr im Schiffsboden 81). Die Unterseite des Rotorwellengehäuses (10) trennt die Wasserseite von der Schiffsinnenseite.

Auf dem Rotorwellengehäuse (10) ist das Getriebegehäuse (20) über die Lagerelemente (27) elastisch gelagert. Im Getriebegehäuse (20) ist neben der nicht dargestellten Flügelverstellsteuerung ein Kegelradgetriebe untergebracht. Das einstufige Getriebe umfaßt ein Antriebsrad (21) und ein Abtriebsrad bzw. Tellerrad (22). Beide Getrieberäder sind über entsprechende, nicht dargestellte Wälzlager bzw. Gleitlager im Getriebegehäuse gelagert. Die elastische Verbindung zwischen dem Tellerrad und der Rotorwelle kann auch durch eine Kupplungseinheit gebildet werden, die die gleichmäßig auf dem Umfang verteilten Gummielemente (25) und Kuppelbolzen (15) aufweist.

Das Tellerrad (22) ist koaxial zur Rotorwelle (11) angeordnet. Es ist zur Übertragung des Antriebsmoments mit der Rotorwelle (11) drehelastisch und raumbeweglich gekuppelt. Dazu sind hier im Tellerrad (22) auf einem relativ großen Radius beispielsweise mehrere hülsenförmige Gummielemente (25) eingelassen, die in äquidistanter Teilung auf dem Tellerrad (22) verteilt sind. In Die Gummielemente (25) greifen Kuppelbolzen (15) ein, die in der Rotorwelle (11) befestigt sind. Die Kuppelbolzen (15) sind hierbei parallel zur Achse der Rotorwelle orientiert.

Durch die elastischen Elemente (27) zwischen den beiden Gehäusen (10) und (20) und den elastischen Elementen (25) zwischen den Drehmoment übertragenden Bauteilen (22) und (11) besteht keine starre Verbindung zwischen der Getriebe- und der Rotorbaugruppe.

Bei der in Figur 2 dargestellten Ausführungsform wird auf die elastische Verbindung zwischen dem Getriebe- (20) und Rotorgehäuse (10) verzichtet. Beide Gehäuse sind zu einem Kombigehäuse (30) zusammengefaßt. Die drehelastische und raumbewegliche Kupplung (15, 25) zwischen dem Tellerrad (22) und der Rotorwelle (11) entspricht der zuvor beschriebenen Ausführungsform.

Um den vom Getriebe erzeugten Körperschall trotz der starren Verbindung zwischen den aus der vorigen Ausführungsform gekannten Gehäusen (10) und (20) vom Schiffsfundament (1) fernzuhalten, stützt sich hier das Kombigehäuse (30) im Schiffsboden (1) über die Lagerelemente (17) elastisch ab. Die Lagerelemente (17) können dabei ein Bestandteil der Abdichtung zwischen dem Schiffsboden (1) und dem Kombigehäuse (30) sein.

### BEZUGSZEICHENLISTE

- 1: Schiffsfundament, -brunnen, -boden

- 10: Rotorwellengehäuse
- 11: Rotorwelle
- 12: Rotor
- 13: Propellerflügel
- 15: Kuppelbolzen
- 17: Lagerelement, elastisch; zwischen (1) und (10)

- 20: Getriebegehäuse
- 21: Antriebsrad, Getrieberad
- 22: Abtriebsrad, Getrieberad, Tellerrad

- 25: Zwischenelement, elastisch

- 27: Lagerelement, elastisch zwischen (10) und (20)

- 30: Kombigehäuse

## Patentansprüche

1. Rotor-Getriebe-Kombination mit einer Vorrichtung zur Getriebegeräuschminderung eines Schiffspropellers, mit einem über eine Rotorwelle und ein aus mindestens einem An- und Abtriebsrad bestehendes gleichförmig untersetzendes Schraub- oder Rädergetriebe angetriebener Rotor,
gekennzeichnet durch die folgenden Merkmale:
a) das Abtriebsrad (22) ist mit der Rotorwelle (11) drehelastisch und raumbeweglich gekuppelt;
b)
(i) es ist entweder sowohl das Getriebe mit seinem die Getrieberäder (21, 22) lagernden Getriebegehäuse (20) als auch die Lagerung des Rotors (12) in seinem Rotorwellengehäuse (10) als eine separate Einheit ausgebildet und das Getriebegehäuse (20) ist starr im Schiffsboden (1) angeordnet und trägt mittels einer elastischen Lagerung (27) das Rotorwellengehäuse (10); oder
(ii) das Abtriebsrad (22) des Getriebes und die Rotorwelle (11) sind jeweils getrennt für sich im Rotorgehäuse (30) gelagert, welches wiederum mittels gummielastischer Lagerelemente (17) am oder auf dem Schiffsboden (1) gelagert ist.

2. Vorrichtung gemäß Anspruch 1, dadurch gekennzeichnet, daß zwischen starren Kupplungselementen (15) des Abtriebsrades (22) und der Rotorwelle (11) nichtmetallische, elastische Zwischenelemente (25) angeordnet sind.

3. Vorrichtung gemäß Anspruch 1 oder 2 dadurch gekennzeichnet, daß zur Kupplung von Abtriebsrad (22) und Rotorwelle (11) in der Rotorwelle (11) koaxial zu deren Rotationsachse Kuppelbolzen (15) angeordnet sind, die in annähernd hülsenförmige, elastische, im Abtriebsrad (22) eingelassene Zwischenelemente (25) eingreifen.

4. Vorrichtung gemäß Anspruch 1 dadurch gekennzeichnet, daß das Antriebsrad (22) im Getriebe- (20) oder Kombigehäuse (30) zur Aufnahme der Radialkräfte in einem Zylinderrollenlager und zur Aufnahme der Axialkräfte und Momente in einem Axiallager gelagert ist, wobei der Durchmesser des Axiallagers mindestens im Bereich des Verzahnungsdurchmessers des Abtriebsrades (22) liegt.

5. Vorrichtung gemäß Anspruch 1 dadurch gekennzeichnet, daß die Rotorwelle (11) im Rotorwellen- (10) oder Kombigehäuse (30) zur Aufnahme der Radialkräfte in einem Zylinderrollenlager und zur Aufnahme der Axialkräfte und Momente in einem Axiallager gelagert ist, wobei der Durchmesser des Axiallagers größer ist als der Durchmesser des Radiallagers.

## Claims

1. Rotor/gear unit combination with a device for reducing the sound emanating from a ship's propeller, having a rotor driven via a rotor shaft and a uniformly reducing helical or wheel gear consisting of at least one driving gear and one driven gear, **characterised by** the following features:
a) the driven gear (22) is coupled to the rotor shaft (11) in a torsionally elastic and moveable manner;
b)
(i) either both the gear unit, with its gear housing (20) bearing the gear wheels (21, 22), and the bearing arrangement of the rotor (12) in its rotor shaft housing (10) are designed as separate units, and the rotor shaft housing (20) is disposed rigidly in the ship's bottom (1) and bears the gear housing (20) by means of an elastic bearing arrangement (27); or
(ii) the driven gear (22) of the gear unit and the rotor shaft (11) are mounted separately in the rotor housing (30), which in turn is mounted by means of rubber-like bearing elements (17) at or on the ship's bottom (1).

2. Device according to claim 1, **characterised in that** non-metallic, elastic intermediate elements (25) are arranged between the rigid coupling elements (15) of the driven gear (22) and the rotor shaft (11).

3. Device according to claim 1 or 2, **characterised in that,** in order to couple together the driven gear (22) and rotor shaft (11), there are arranged in the rotor shaft (11) coaxially with its rotational axis coupling bolts (15) which engage in approximately sleeve-shaped, elastic intermediate elements (25) let into the driven gear (22).

4. Device according to claim 1, **characterised in that** the driven gear (22) in the gearing housing (20) or combination housing (30) is mounted in a cylindrical roller bearing to absorb the radial forces and in an axial bearing to absorb the axial forces and moments, the diameter of the axial bearing lying at least in the region of the toothing diameter of the driven gear (22).

5. Device according to claim 1, **characterised in that** the rotor shaft (11) in the rotor shaft housing (10) or combination housing (30) is mounted in a cylindrical roller bearing to absorb the radial forces and in an axial bearing to absorb the axial forces and moments, the diameter of the axial bearing being greater than the diameter of the radial bearing.

## Revendications

1. Ensemble rotor-réducteur muni d'un dispositif pour atténuer le bruit de réducteur d'une hélice de bateau, comportant un rotor entraîné par l'intermédiaire d'un arbre de rotor et d'un engrenage réducteur constant à vis ou à pignons comprenant au moins un pignon d'entrée et un pignon de sortie, caractérisé par les caractéristiques suivantes:
a) le pignon de sortie (22) est couplé de manière élastique en torsion et avec possibilité de débattement dans l'espace à l'arbre de rotor (11),
b)
(i) soit le réducteur avec son carter de réducteur (20) supportant les pignons de réducteur (21, 22) ainsi que le palier du rotor (12) dans son carter d'arbre de rotor (10) sont conformés en unités indépendantes et le carter de réducteur (20) est monté rigidement sur le carlingage du bateau (1) et porte par l'intermédiaire d'un support élastique (27) le carter de réducteur (20)
(ii) soit le pignon de sortie (22) du réducteur et l'arbre de rotor (11) sont supportés chacun séparément dans le carter de rotor (30), lequel à son tour est monté sur le carlingage du bateau (1) au moyen d'éléments supports (17) élastiques en caoutchouc.

2. Dispositif selon la revendication 1, caractérisé en ce que des éléments (25) intermédiaires non métalliques et élastiques sont disposés entre des éléments d'accouplement (15) rigides du pignon de sortie (22) et de l'arbre de rotor (11).

3. Dispositif selon la revendication 1 ou 2, caractérisé en ce que, pour l'accouplement du pignon de sortie (22) et de l'arbre de rotor (11), des tenons de couplage (15) sont disposés dans l'arbre de rotor (11) de manière coaxiale avec l'axe de rotation de celui-ci, lesquels tenons s'engagent dans des éléments intermédiaires (25) sensiblement en forme de douilles, élastiques, insérés dans le pignon de sortie (22).

4. Dispositif selon la revendication 1, caractérisé en ce que le pignon de sortie (22), dans le carter de réducteur (20) ou le carter mixte (30), pour supporter les forces radiales est monté dans un palier à rouleaux cylindriques et pour supporter les forces axiales et les moments est monté dans une butée axiale, le diamètre de la butée axiale se situant au moins dans la plage du diamètre de la denture du pignon de sortie (22).

5. Dispositif selon la revendication 1, caractérisé en ce que l'arbre de rotor (11), dans le carter d'arbre de rotor (10) ou dans le carter mixte (30), pour supporter les forces radiales est monté dans un palier à rouleaux cylindriques et pour supporter les forces axiales et les moments est monté dans une butée axiale, le diamètre de la butée axiale étant supérieur au diamètre du palier radial.
